# FASCICULE DE BREVET EUROPEEN

(11) **EP 2 140 216 B1**
(45) Date de publication et mention de la délivrance du brevet: **08.11.2017**
(21) Numéro de dépôt: 07871916.8
(22) Date de dépôt: 12.12.2007
(51) Int. Cl.: F25J 3/02

(54) **PROCÉDÉ ET APPAREIL DE SÉPARATION D'UN MÉLANGE COMPRENANT AU MOINS DE L'HYDROGÈNE, DE L'AZOTE ET DU MONOXYDE DE CARBONE PAR DISTILLATION CRYOGÉNIQUE**
VERFAHREN UND VORRICHTUNG ZUR TRENNUNG EINER MISCHUNG MIT MINDESTENS EINEM WASSERSTOFF, STICKSTOFF UND KOHLENMONOXID DURCH KRYOGENE DESTILLATION
METHOD AND DEVICE FOR SEPARATING A MIXTURE CONTAINING AT LEAST HYDROGEN, NITROGEN AND CARBON MONOXIDE BY CRYOGENIC DISTILLATION

(30) Priorité: 21.12.2006 FR 0655770
(43) Date de publication de la demande: 06.01.2010
(73) Titulaire: L'AIR LIQUIDE, Société Anonyme pour l'Etude et l'Exploitation des Procédés Georges Claude, 75007 Paris (FR)
(72) Inventeur: DARDE, Arthur, 75005 Paris (FR); HERNANDEZ, Antoine, 94420 Le Plessis-Trevise (FR)
(74) Mandataire: Mercey, Fiona Susan
(86) Numéro de dépôt international: PCT/FR2007/052486
(87) Numéro de publication internationale: WO 2008/078040

(56) Documents cités:
- DE-A1- 19 541 339
- US-A- 4 478 621
- US-A- 6 062 042
- BERNINGER R: "FORTSCHRITTE BEI DER H2/CO-TIEFTEMPERATURZERLEGUNG" BERICHTE AUS TECHNIK UND WISSENSCHAFT, LINDE AG. WIESBADEN, DE, vol. 62, 1988, pages 18-23, XP001181523 ISSN: 0942-332X cité dans la demande
- "PROCESS AND APPARATUS FOR SEPARATION OF NITROGEN FROM CARBON MONOXIDE" RESEARCH DISCLOSURE, MASON PUBLICATIONS, HAMPSHIRE, GB, no. 426, octobre 1999 (1999-10), pages 1335-1336, XP000907751 ISSN: 0374-4353
- BERNINGER R: "Progress in H2/CO Low-Temperature Separation", REPORTS ON SCIENCE AND TECHNOLOGY, LINDE AG, vol. 44, 1 January 1988 (1988-01-01), pages 18-23, XP009195158, ISSN: 0024-3736

## Description

La présente invention est relative à un procédé de séparation d'un mélange de monoxyde de carbone, d'azote, d'hydrogène et éventuellement de méthane par distillation cryogénique.

Toutes les pressions mentionnées sont des pressions absolues et les pourcentages sont des pourcentages molaires.

Il est connu de séparer un tel mélange pour produire du monoxyde de carbone et de l'hydrogène par un procédé de lavage au méthane tel que décrit dans Linde Reports on Science and Technology, « Progress in H₂/CO Low - Temperature Separation » de Berninger, 44/1988 et dans « A New Generation of Cryogenic H₂/CO Separation Processes Successfully in Operation at Two Different Antwerp Sites » de Belloni, International Symposium on Gas Separation Technology, 1989.

La Figure 6 de l'article de Berninger montre un procédé et une installation selon le préambule de la revendication 1 et 6 respectivement D'autres documents décrivant des procédés de lavage au méthane comprennent: EP-A-0928937, US-A-4478621, US-A-5609040, et Tieftemperaturtechnik, page 418.

Le monoxyde de carbone issu des boîtes froides H₂/CO entraîne avec lui une fraction importante de l'azote présent dans le gaz de charge. Ce phénomène est lié à la difficulté de séparer les deux composants CO et N₂, leurs points de bulle étant très proches. Néanmoins, selon l'utilisation qui est faite du CO en aval de la boîte froide, il s'avère parfois nécessaire de diminuer sa teneur en azote avant de l'exporter.

Pour ce faire, on a classiquement recours à l'implantation dans la boîte froide d'une colonne dite de déazotation, dont la fonction est de produire en cuve du monoxyde de carbone à la pureté requise. En tête de colonne, on récupère une purge azote contenant une fraction de CO. La colonne de déazotation est implantée soit en amont, soit en aval de la colonne de séparation CO/CH₄.

Le rebouillage de la colonne de déazotation est assuré par une injection de monoxyde de carbone sous forme de vapeur en cuve de colonne.

Ce monoxyde de carbone provient de plusieurs sources, dont une est la vaporisation de monoxyde de carbone liquide à moyenne pression dans la ligne d'échange.. Ce monoxyde de carbone à moyenne pression est donc du monoxyde de carbone haute pression qui a été liquéfié et qui aura ainsi deux emplois :
Apporter du froid dans la ligne d'échange, ce qui permet de limiter d'autant les besoins en monoxyde de carbone basse pression et
Couvrir au moins une partie des besoins de rebouillage de la colonne, ce qui permet de réduire l'apport du compresseur de monoxyde de carbone à moyenne pression, c'est à dire un débit spécifiquement comprimé (certes à une pression inférieure à celle du cycle, puisque l'on ne comprime qu'à la pression de la colonne de déazotation).

Il apparaît donc intéressant de maximiser la part du monoxyde de carbone moyenne pression vaporisé.

Ce débit peut être limité par deux phénomènes :
la ligne d'échange, qui ne peut évidemment pas vaporiser une quantité illimitée de monoxyde de carbone moyenne pression ;
la fraction maximale de rebouillage que l'on accepte en provenance du monoxyde de carbone moyenne pression vaporisé. En effet, il est important de pouvoir faire varier le débit de rebouillage sans déstabiliser la ligne d'échange et donc sans faire varier le débit de monoxyde de carbone moyenne pression vaporisé. De même, il peut s'avérer que la ligne d'échange, par exemple à cause d'une surface installée trop importante, ne puisse pas vaporiser le débit requis (cela ferait sortir d'autres fluides trop froids, par exemple l'alimentation gaz de la colonne CO/CH₄), et qu'il faille donc réduire le monoxyde de carbone moyenne pression vaporisé, alors que le besoin en rebouillage est inchangé.

Selon les cas, le débit de monoxyde de carbone moyenne pression vaporisé sera donc dimensionné par la ligne d'échange ou par la fraction maximum admissible dans le rebouillage de la colonne CO/N₂. Lorsqu'il est possible de vaporiser plus de monoxyde de carbone moyenne pression, mais que l'on se limite à cause du rebouillage et que cela conduit à comprimer du monoxyde de carbone moyenne pression en plus, il y a une perte énergétique (qui se traduit par une surface d'échange a priori plus faible).

La présente invention vise à supprimer cette contrainte qui conduit à une perte énergétique non négligeable sur les devis actuels, ainsi qu'à éliminer la sortie de gaz moyenne pression sur le compresseur qui comprime le monoxyde de carbone jusqu'à la haute pression (ligne, filtre, vannes, passages dans les échangeurs, régulations, etc...).

Selon un objet de l'invention, il est prévu un procédé selon la revendication 1.

Selon d'autres aspects facultatifs de l'invention, il est prévu que :
- la haute pression est entre 25 et 45 bars ;
- on mesure un débit de gaz riche en monoxyde de carbone envoyé en cuve de la colonne de déazotation et on déclenche l'envoi de monoxyde de carbone haute pression détendu dans la vanne en fonction du débit de gaz riche en monoxyde de carbone envoyé en cuve de la colonne de déazotation ;
- on déclenche l'envoi de monoxyde de carbone haute pression détendu dans la vanne si le débit de monoxyde de carbone gazeux envoyé à la colonne de déazotation est réduit d'au moins 5%, voire d'au moins 10% par rapport au débit nominal ;
- la haute pression correspond à la pression de sortie du dernier étage du compresseur.

Selon un autre objet de l'invention, il est prévu une installation selon la revendication 6.

Eventuellement l'installation comprend des moyens pour mesurer un débit de gaz riche en monoxyde de carbone envoyé en cuve.

L'idée est de dimensionner l'appareil sans la contrainte sur la fraction de rebouillage indépendante du monoxyde de carbone moyenne pression vaporisé (et donc on accepte que tout le rebouillage puisse provenir de la vaporisation du monoxyde de carbone moyenne pression). Ensuite, une ligne est installée entre la sortie de monoxyde de carbone haute pression vers les rebouilleurs de la colonne d'épuisement et de la colonne CO/CH₄ (environ -110°C) et l'alimentation du rebouillage de la colonne CO/N₂. Cette ligne va donc conduire à l'investissement de la ligne elle-même et d'une seule vanne (il y a déjà les vannes sur les lignes amont allant vers les rebouilleurs alimentés par le monoxyde de carbone haute pression) et aval (monoxyde de carbone moyenne pression vaporisé)). Le monoxyde de carbone moyenne pression ainsi produit ne passe pas dans une ligne d'échange et le débit peut donc être mis à zéro pour une marche de l'appareil. En opération, si l'on veut réduire le monoxyde de carbone moyenne pression vaporisé en conservant un débit de rebouillage plus élevé, il suffit de compléter par ce monoxyde de carbone moyenne pression.

L'intérêt de piquer ce monoxyde de carbone moyenne pression « de secours » sur le monoxyde de carbone haute pression destiné aux rebouilleurs des colonnes est que le monoxyde de carbone haute pression est souvent plus chaud que le monoxyde de carbone haute pression « supplémentaire » qui sort à la même température que le gaz de synthèse du premier échangeur. La détente du monoxyde de carbone haute pression jusqu'à une pression d'environ 4 bars (la pression d'opération de la colonne CO/N₂) ne produit pas de liquide. Quand bien même il y en aurait, cela ne gênerait pas l'opération, il suffirait d'en prélever plus pour obtenir la bonne quantité de rebouillage.

Cette invention est généralisable à tous les appareils de lavage au méthane avec déazotation dans le schéma actuel. Cependant, lorsque le débit de monoxyde de carbone moyenne pression que l'on peut vaporiser dans la ligne d'échange est très nettement inférieur au débit de rebouillage, il sera néanmoins intéressant d'installer une sortie moyenne pression sur le compresseur, pour éviter de détendre un grand débit de la pression haute à la pression de la colonne.

Elle est également généralisable à tous les appareils de condensation partielle, ce qui, par contre, ne fait pas l'objet de la présente invention. L'invention sera décrite en plus de détail en se référant à la figure qui montre un procédé de séparation selon l'invention.

Pour simplifier la figure, seuls l'arrivée du gaz à traiter et le cycle de monoxyde de carbone sont montrés.

Un débit contenant du monoxyde de carbone, de l'hydrogène, du méthane et de l'azote 45 se refroidit dans l'échangeur 9 par échange de chaleur avec un débit de monoxyde de carbone 1 et est envoyé à une colonne de lavage au méthane C1 alimenté en tête par un débit de méthane liquide à très basse température (non-illustré).

Toutefois, il sera compris (bien qu'il ne soit pas illustré) que le liquide de cuve de la colonne C1 est envoyé en tête de la colonne d'épuisement C2. Le gaz de tête de la colonne C1 enrichi en hydrogène sort de l'installation. Le liquide de cuve de la colonne d'épuisement C2 est envoyé à une colonne de séparation CO/méthane C3. Le liquide de cuve de la colonne C3 est renvoyé en tête de la colonne C1. Le gaz de tête de la colonne C3 est envoyé à un point intermédiaire de la colonne de déazotation C4 où il se sépare en un liquide riche en monoxyde de carbone en cuve et un gaz riche en azote en tête. Le fonctionnement des colonnes correspond donc essentiellement à celui du procédé de la Figure 6 de Linde Reports on Science and Technology, « Progress in H₂/CO Low -Temperature Séparation » de Berninger, 44/1988.

Un débit de monoxyde de carbone impur 1 à une pression de 2,6 bar est envoyé au compresseur V1, V2 pour être comprimé jusqu'à une pression entre 25 et 45 bar, de préférence entre 35 et 40 bar pour former le débit 5. Ce débit est divisé en une partie 7 qui constitue une production et un autre débit qui est envoyé à l'échangeur 9. Une fraction 13 traverse entièrement l'échangeur avant d'être divisée en deux. Un premier débit 55 est ensuite divisé en trois débits 19, 21, 23. Un premier débit 19 sert à rebouillir la colonne d'épuisement C2, un deuxième débit 23 sert à rebouillir la colonne CO/méthane C3, les deux débits 19, 23 se trouvant ainsi liquéfiés et les débits refroidis 19, 23 sont envoyés avec le troisième débit 21 à un échangeur 17. Le débit 23 est divisé en deux, une partie 25 étant détendue dans une vanne 27 puis vaporisée dans l'échangeur 17 et envoyée sous forme gazeuse en cuve de la colonne de déazotation C4. Le reste 26 du débit 23 est détendu à une pression de 2,6 bars et envoyé à un pot séparateur 35 après détente dans une vanne. Les débits 21, 19 sont également détendus dans des vannes et envoyés à ce même pot séparateur 35.

Il sera aisément compris qu'une partie d'un des débits 19, 21 pourrait être vaporisée et envoyée en cuve de la colonne de déazotation C4 en plus du débit 25 ou à la place de ce débit 25.

Le débit 57 de monoxyde de carbone haute pression est détendu dans une vanne 59 et ensuite envoyé en cuve de la colonne de déazotation C4. On déclenche l'envoi de monoxyde de carbone haute pression 57 détendu dans la vanne 59 si le débit de monoxyde de carbone gazeux 15,25 envoyé à la colonne de déazotation est réduit d'au moins 5%, voire d'au moins 10% par rapport au débit nominal.

Le gaz 43 formé dans le pot séparateur 35 est renvoyé au compresseur V1 après réchauffage dans l'échangeur 9.

Le liquide du pot séparateur 35 est divisé en quatre. Une partie 1 est envoyée à un pot séparateur 33 où elle forme une fraction gazeuse 41 et une fraction liquide 31. La fraction liquide 31 se vaporise dans l'échangeur 17. La fraction gazeuse 41 se réchauffe dans l'échangeur 17 contre les débits 19, 21, 23 avant d'être renvoyée au compresseur V1.

Une partie 2 sert à sous-refroidir la colonne de lavage au méthane C1 avant d'être mélangée au débit 41.

Une partie 3 sert à condenser la tête de la colonne CO/méthane C3 où elle se vaporise et est ensuite renvoyée au compresseur V1.

La quatrième partie 37 est mélangée avec le liquide de cuve 29 de la colonne de déazotation et sert à refroidir la tête de celle-ci. Le débit formé 39 est renvoyé au compresseur V1.

Enfin un débit 11 se refroidit partiellement dans l'échangeur 9, est détendu dans une turbine T, se refroidit dans l'échangeur 17 en tant que débit 15 et est envoyé en cuve de la colonne de déazotation C4.

## Revendications

1. Procédé de séparation d'un mélange de monoxyde de carbone, d'azote, d'hydrogène et éventuellement de méthane par distillation cryogénique dans un système de moyens de séparation comprenant une turbine (T), une colonne de lavage au méthane (C1), une colonne d'épuisement (C2), une colonne CO/CH₄ (C3) et une colonne de déazotation (C4), la colonne de déazotation étant en aval de la colonne CO/CH₄. dans lequel on sépare le mélange pour obtenir un fluide enrichi en monoxyde de carbone et contenant de l'azote, on sépare ce fluide dans la colonne de déazotation, on comprime un débit de monoxyde de carbone provenant du système de colonnes dans un compresseur (V1,V2) jusqu'à une haute pression, éventuellement entre 25 et 45 bars, on envoie du monoxyde de carbone à haute pression (11,15) du compresseur à la turbine et de la turbine à la colonne de déazotation, une fraction (7) de débit de monoxyde de carbone sert de produit et on refroidit une autre partie (57) du monoxyde de carbone à haute pression, éventuellement entre 25 et 45 bars, avant de détendre cette autre partie, au moins ponctuellement on détend un premier débit constituant une quantité variable de l'autre partie (57) de monoxyde de carbone à haute pression refroidie dans une vanne (59) avant de l'envoyer en cuve de la colonne de déazotation et un deuxième débit constituant une fraction de l'autre partie du monoxyde de carbone à haute pression, éventuellement entre 25 et 45 bars, est envoyé au vaporiseur de cuve de la colonne d'épuisement et/ou de la colonne CO/CH₄.**caractérisé en ce que** la fraction (7) de débit de monoxyde de carbone servant de produit est à haute pression, **en ce que** le premier débit est séparé du deuxième débit en amont du vaporiseur de cuve de la colonne d'épuisement et/ou de la colonne CO/CH₄ et **en ce que** l'on varie le premier débit détendu dans la vanne en fonction des besoins de rebouillage de la colonne de déazotation.

2. Procédé selon la revendication 1 dans lequel la haute pression est entre 25 et 45 bars.

3. Procédé selon l'une des revendications précédentes dans lequel on mesure un débit (15, 25) de gaz riche en monoxyde de carbone envoyé en cuve de la colonne de déazotation (C4) et on déclenche l'envoi du premier débit (57) détendu dans la vanne (59) en fonction du débit de gaz riche en monoxyde de carbone envoyé en cuve de la colonne de déazotation.

4. Procédé selon la revendication 3 dans lequel on déclenche l'envoi du premier débit (57) détendu dans la vanne (59) si le débit de monoxyde de carbone gazeux (15,25) envoyé à la colonne de déazotation est réduit d'au moins 5%, voire d'au moins 10% par rapport au débit nominal.

5. Procédé selon l'une des revendications précédentes dans lequel la haute pression correspond à la pression de sortie du dernier étage du compresseur (V1,V2).

6. Installation de séparation d'un mélange de monoxyde de carbone, d'azote, d'hydrogène et éventuellement de méthane par distillation cryogénique dans un système de moyens de séparation comprenant une turbine (T), une colonne de lavage au méthane (C1), une colonne d'épuisement (C2), une colonne CO/CH₄ (C3) et une colonne de déazotation (C4), la colonne de déazotation étant en aval de la colonne CO/CH₄, des moyens pour envoyer le mélange au système de moyens de séparation pour obtenir un fluide enrichi en monoxyde de carbone et contenant de l'azote, des moyens pour envoyer ce fluide dans la colonne de déazotation, un compresseur (V1,V2), des moyens pour envoyer un débit de monoxyde de carbone provenant du système de colonnes au compresseur et des moyens pour recueillir un débit de monoxyde de carbone à une haute pression à la sortie du compresseur, des moyens pour envoyer une partie du débit à haute pression à la turbine et de la turbine à la colonne de déazotation, des moyens pour récupérer une fraction de débit de monoxyde de carbone comme produit, un échangeur de chaleur (9) où se refroidit une autre partie du monoxyde de carbone à haute pression et une vanne de détente (59) du monoxyde de carbone à haute pression pour détendre un premier débit constituant une quantité variable de l'autre partie de monoxyde de carbone (57), la vanne étant reliée à l'échangeur de chaleur et à la colonne de déazotation, des moyens pour envoyer un deuxième débit constituant une fraction de l'autre partie du débit à haute pression à un vaporiseur de cuve de la colonne d'épuisement et/ou de la colonne CO/CH₄, **caractérisé en ce que** les moyens pour récupérer le monoxyde de carbone comme produit consistent en des moyens pour récupérer une fraction de débit de monoxyde de carbone à haute pression et qu'elle comprend des moyens pour séparer le premier débit du deuxième débit en amont du vaporiseur de cuve de la colonne d'épuisement et/ou de la colonne CO/CH₄ et des moyens (59) pour varier le premier débit de monoxyde de carbone à haute pression détendu dans la vanne en fonction des besoins de rebouillage de la colonne de déazotation.

7. Installation selon la revendication 6 comprenant des moyens pour mesurer un débit (15,25) de gaz riche en monoxyde de carbone envoyé en cuve de la colonne de déazotation (C4) et des moyens pour déclencher l'envoi du premier débit (57) détendu dans la vanne (59) en fonction du débit de gaz riche en monoxyde de carbone envoyé en cuve de la colonne de déazotation.

8. Installation selon la revendication 6 ou 7 comprenant des moyens pour envoyer le deuxième débit à un vaporiseur de cuve de la colonne d'épuisement.

9. Installation selon la revendication 6 ou 7 ou 8 comprenant des moyens pour envoyer le deuxième débit à un vaporiseur de cuve de la colonne CO/CH4.

## Patentansprüche

1. Verfahren zum Trennen eines Gemisches aus Kohlenmonoxid, Stickstoff, Wasserstoff und eventuell aus Methan durch kryogene Destillation in einem System aus Trennmitteln umfassend eine Turbine (T), eine Methanwaschsäule (C1), eine Abtriebssäule (C2), eine CO/CH₄ Säule (C3) und eine Säule zur Stickstoffentfernung (C4), wobei sich die Säule zur Stickstoffentfernung stromabwärts der CO/CH₄ Säule befindet, wobei man das Gemisch trennt, um ein mit Kohlenmonoxid angereichertes, und Stickstoff enthaltendes Fluid zu erhalten, man dieses Fluid in der Säule zur Stickstoffentfernung trennt, man eine Fördermenge an Kohlenmonoxid, die aus dem Säulensystem stammt, in einem Verdichter (V1, V2) bis auf einen Hochdruck, eventuell zwischen 25 und 45 bar, verdichtet, man Kohlenmonoxid mit hohem Druck (11, 15) von dem Verdichter in die Turbine, und von der Turbine in die Säule zur Stickstoffentfernung schickt, wobei eine Fraktion (7) einer Fördermenge an Kohlenmonoxid als Produkt dient, und man einen anderen Teil (57) des Kohlenmonoxids mit hohem Druck, eventuell zwischen 25 und 45 bar, abkühlt, bevor dieser andere Teil entspannt wird, man zumindest zeitweise eine erste Fördermenge entspannt, die eine variable Menge des anderen Teils (57) von Kohlenmonoxid mit hohem Druck bildet, der in einem Ventil (59) abgekühlt wird, bevor er in den Sumpf der Säule zur Stickstoffentfernung geschickt wird, und eine zweite Fördermenge, die eine Fraktion des anderen Teils des Kohlenmonoxids mit hohem Druck, eventuell zwischen 25 und 45 bar, bildet, zum Sumpfverdampfer der Abtriebssäule und/ oder der CO/CH₄ Säule geschickt wird, **dadurch gekennzeichnet, dass** die Fraktion (7) einer Fördermenge an Kohlenmonoxid, das als Produkt dient, hohen Druck aufweist, dadurch, dass die erste Fördermenge stromaufwärts des Sumpfverdampfers der Abtriebssäule und/ oder der CO/CH₄ Säule von der zweiten Fördermenge getrennt wird, und dadurch, dass man die erste Fördermenge, die im Ventil entspannt wird, in Abhängigkeit von den Aufsiedbedürfnissen der Säule zur Stickstoffentfernung variiert.

2. Verfahren nach Anspruch 1, wobei der hohe Druck zwischen 25 und 45 bar liegt.

3. Verfahren nach einem der vorstehenden Ansprüche, wobei man eine Fördermenge (15, 25) an kohlenmonoxidreichem Gas, die in den Sumpf der Säule zur Stickstoffentfernung (C4) geschickt wird, misst und die Beschickung der ersten in dem Ventil (59) entspannten Fördermenge (57) in Abhängigkeit von der Fördermenge an kohlenmonoxidreichem Gas auslöst, die in den Sumpf der Säule zur Stickstoffentfernung geschickt wird.

4. Verfahren nach Anspruch 3, wobei man die Beschickung der ersten in dem Ventil (59) entspannten Fördermenge (57) auslöst, wenn die Fördermenge an kohlenmonoxidreichem Gas (15, 25), die zur Säule zur Stickstoffentfernung geschickt wird, um mindestens 5%, oder gar um mindestens 10% im Verhältnis zur nominalen Fördermenge reduziert wird.

5. Verfahren nach einem der vorstehenden Ansprüche, wobei der hohe Druck dem Ausgangsdruck der letzten Stufe des Verdichters (V1, V2) entspricht.

6. Installation zum Trennen eines Gemisches aus Kohlenmonoxid, Stickstoff, Wasserstoff und eventuell aus Methan durch kryogene Destillation in einem System aus Trennmitteln umfassend eine Turbine (T), eine Methanwaschsäule (C1), eine Abtriebssäule (C2), eine CO/CH₄ Säule (C3) und eine Säule zur Stickstoffentfernung (C4), wobei sich die Säule zur Stickstoffentfernung stromabwärts der CO/CH₄ Säule befindet, Mittel zum Schicken des Gemisches zum System aus Trennmitteln, um ein mit Kohlenmonoxid angereichertes, und Stickstoff enthaltendes Fluid zu erhalten, Mittel zum Schicken dieses Fluids in die Säule zur Stickstoffentfernung, einen Verdichter (V1, V2), Mittel zum Schicken einer Fördermenge an Kohlenmonoxid, die aus dem Säulensystem stammt, zum Verdichter, und Mittel zum Aufnehmen einer Fördermenge an Kohlenmonoxid mit hohem Druck am Ausgang des Verdichters, Mittel zum Schicken eines Teils der Fördermenge mit hohem Druck in die Turbine, und von der Turbine in die Säule zur Stickstoffentfernung, Mittel zum Herausbekommen einer Fraktion einer Fördermenge an Kohlenmonoxid als Produkt, einen Wärmetauscher (9), in dem sich ein anderer Teil des Kohlenmonoxids mit hohem Druck abkühlt, und ein Ventil zum Entspannen (59) des Kohlenmonoxids mit hohem Druck, um eine erste Fördermenge zu entspannen, die eine variable Menge des anderen Teils des Kohlenmonoxids (57) bildet, wobei das Ventil mit dem Wärmetauscher und mit der Säule zur Stickstoffentfernung verbunden ist, Mittel zum Schicken einer zweiten Fördermenge, die eine Fraktion des anderen Teils des Kohlenmonoxids mit hohem Druck bildet, zum Sumpfverdampfer der Abtriebssäule und/ oder der CO/CH₄ Säule, **dadurch gekennzeichnet, dass** die Mittel zum Herausbekommen des Kohlenmonoxids als Produkt aus Mitteln zum Herausbekommen einer Fraktion einer Fördermenge an Kohlenmonoxid mit hohem Druck bestehen, und dass sie Mittel zum Trennen der ersten Fördermenge von der zweiten Fördermenge stromaufwärts des Sumpfverdampfers der Abtriebssäule und/ oder der CO/CH₄ Säule, und Mittel (59) zum Variieren der ersten Fördermenge an Kohlenmonoxid mit hohem Druck, die im Ventil entspannt wird, in Abhängigkeit von den Aufsiedbedürfnissen der Säule zur Stickstoffentfernung, umfasst.

7. Installation nach Anspruch 6 umfassend Mittel zum Messen einer Fördermenge (15, 25) an kohlenmonoxidreichem Gas, die in den Sumpf der Säule zur Stickstoffentfernung (C4) geschickt wird, und Mittel zum Auslösen der Beschickung der ersten in dem Ventil (59) entspannten Fördermenge (57) in Abhängigkeit von der Fördermenge an kohlenmonoxidreichem Gas, die in den Sumpf der Säule zur Stickstoffentfernung geschickt wird.

8. Installation nach Anspruch 6 oder 7 umfassend Mittel zum Schicken der zweiten Fördermenge zu einem Sumpfverdampfer der Abtriebssäule.

9. Installation nach Anspruch 6 oder 7 oder 8 umfassend Mittel zum Schicken der zweiten Fördermenge zu einem Sumpfverdampfer der CO/CH₄ Säule.

## Claims

1. Process for separating a mixture of carbon monoxide, nitrogen, hydrogen and possibly methane by cryogenic distillation in a separation system consisting of a turbine (T), a methane scrubbing column (C1), a stripping column (C2), a CO/CH₄ column (C3) and a denitrogenation column (C4), the denitrogenation column being downstream of the CO/CH₄ column in which the mixture is separated to obtain a fluid enriched in carbon monoxide and containing nitrogen; this fluid is separated in the denitrogenation column, a flow of carbon monoxide from the system of columns in a compressor (V1, V2) is compressed to high pressure, possibly between 25 and 45 bars, carbon monoxide at high pressure (11, 15) is sent from the compressor to the turbine and from the turbine to the denitrogenation column, a fraction (7) of the flow of carbon monoxide serves as product and another part (57) of the carbon monoxide at high pressure, possibly between 25 and 45 bars, is cooled; before this other part is expanded, a first flow constituting a variable quantity of the other part (57) of carbon monoxide at high pressure cooled in a valve (59) is expanded at least from time to time before being sent to a tank from the denitrogenation column, and a second flow constituting a fraction of the other part of carbon monoxide at high pressure, possibly between 25 and 45 bars, is sent to the vaporiser of the stripping column tank and/or the CO/CH₄ column, **characterized in that** the fraction (7) of carbon monoxide flow serving as product is at high pressure, wherein the first flow is separated from the second flow upstream of the stripping column tank vaporiser and/or the CO/CH₄ column and wherein the first flow expanded in the valve is varied according to the reboiling requirements of the denitrogenation column.

2. Process according to claim 1 wherein the high pressure is between 25 and 45 bars.

3. Process according to one of the preceding claims wherein a flow (15, 25) of gas rich in carbon monoxide sent to the denitrogenation column tank (C4) is measured, and the sending of the first flow (57) expanded in the valve (59) is initiated in accordance with the flow of gas rich in carbon monoxide sent to the denitrogenation column tank.

4. Process according to claim 3 wherein the sending of the first flow (57) expanded in the valve (59) is initiated if the flow of gaseous carbon monoxide (15, 25) sent to the denitrogenation column is reduced by at least 5% or even 10% with respect to the nominal flow.

5. Process of one of the preceding claims wherein the high pressure is the outlet pressure of the last stage of the compressor (V1, V2).

6. Installation for separating a mixture of carbon monoxide, nitrogen, and hydrogen and possibly methane by cryogenic distillation in a separating system comprising a turbine (T), a methane scrubbing column (C1), a stripping column (C2), a CO/CH₄ column (C3) and a denitrogenation column (C4), the denitrogenation column being downstream of the CO/CH₄ column, means for sending the mixture to the separating system to obtain a fluid enriched in carbon monoxide and containing nitrogen, means for sending this fluid to the denitrogenation column, a compressor (V1, V2), means for sending the flow of carbon monoxide from the system of columns to the compressor and means for collecting a flow of carbon monoxide at high pressure at the outlet of the compressor, means for sending part of the high pressure flow to the turbine and from the turbine to the denitrogenation column, means for collecting a fraction of the carbon monoxide flow as product, a heat exchanger (9) where another part of the high pressure carbon monoxide is cooled and a high pressure carbon monoxide expansion valve (59) to expand a first flow constituting a variable quantity of the other part of carbon monoxide (57), the valve being connected to the heat exchanger and to the denitrogenation column, means for sending a second flow constituting a fraction of the other part of the flow at high pressure to a stripping column tank vaporiser and/or from the CO/CH₄ column **characterized in that** the means for collecting the carbon monoxide as product consist of means for collecting a fraction of the flow of high pressure carbon monoxide and wherein it includes means for separating the first flow from the second flow upstream of the stripping column tank vaporiser and/or the CO/CH₄ column and means (59) for varying the first flow of high pressure carbon monoxide expanded in the valve in accordance with the reboiling requirements of the denitrogenation column.

7. Installation according to claim 6 comprising means for measuring a flow (15, 25) of gas rich in carbon monoxide sent to the denitrogenation column tank (C4) and means for initiating the sending of the initial flow (57) expanded in the valve (59), in accordance with the flow of gas rich in carbon monoxide sent to the denitrogenation column tank.

8. Installation according to claim 6 or 7 comprising means for sending the second flow to a stripping column tank vaporiser.

9. Installation according to claim 6 or 7 or 8 comprising means for sending the second flow to a CO/CH4 column tank vaporiser.
